# FASCICULE DE BREVET EUROPEEN

(11) **EP 4 065 803 B1**
(45) Date de publication et mention de la délivrance du brevet: **21.02.2024**
(21) Numéro de dépôt: 20811385.2
(22) Date de dépôt: 27.11.2020
(51) Int. Cl.: E05F 15/40, E05F 15/41, E05F 15/611, G07C 9/15, E06B 11/08

(54) **COFFRE LATÉRAL POUR PORTILLON DE CONTRÔLE D'ACCÈS À UNE ZONE RÉSERVÉE, PORTILLON DE CONTRÔLE D'ACCÈS À UNE ZONE RÉSERVÉE ET PROCÉDÉ DE CONTRÔLE ASSOCIÉS**
SEITENVERKLEIDUNG FÜR EIN TOR ZUR STEUERUNG DES ZUGANGS ZU EINEM BESCHRÄNKTEN BEREICH, ZUGEHÖRIGES TOR ZUR STEUERUNG DES ZUGANGS ZU EINEM BESCHRÄNKTEN BEREICH UND ZUGEHÖRIGES STEUERUNGSVERFAHREN
SIDE CASING FOR A GATE FOR CONTROLLING ACCESS TO A RESTRICTED AREA, ASSOCIATED GATE FOR CONTROLLING ACCESS TO A RESTRICTED AREA, AND ASSOCIATED CONTROL METHOD

(30) Priorité: 28.11.2019 FR 1913377
(43) Date de publication de la demande: 05.10.2022
(73) Titulaire: Revenue Collection Systems France SAS, 91220 Plessis-Pâté (FR)
(72) Inventeur: RAYNAL, Christophe, 91229 Brétigny-sur-Orge Cedex (FR); PRIEUR, Lionel, 91229 Brétigny-sur-Orge Cedex (FR)
(74) Mandataire: Lavoix
(86) Numéro de dépôt international: PCT/EP2020/083629
(87) Numéro de publication internationale: WO 2021/105359

(56) Documents cités:
- EP-A1- 3 334 888
- EP-A2- 2 690 247
- KR-B1- 102 039 070

## Description

La présente invention concerne un coffre latéral pour portillon de contrôle d'accès à une zone réservée, ledit coffre latéral comprenant :
- un bâti définissant un passage d'accès à la zone réservée et présentant un plan de pose sur le sol,
- au moins un obstacle mobile entre une position d'obstruction et une position d'ouverture pour sélectivement obstruer ou libérer le passage, et
- un ensemble moteur pour l'entraînement dudit obstacle, comprenant un moteur,
- un arbre de sortie accouplé audit obstacle et adapté pour être entraîné en rotation autour de son axe par ledit ensemble moteur pour respectivement maintenir l'obstacle en position d'obstruction ou déplacer l'obstacle pour libérer le passage, conformément à une consigne courante parmi respectivement une consigne d'obstruction dudit passage ou de libération dudit passage ;
- un bloc électronique de contrôle adapté pour asservir le moteur en fonction de la consigne courante.

De tels portillons automatiques sont typiquement destinés à être utilisés au sein de systèmes de contrôle d'accès à des zones réservées telles que des zones piétonnes, des intérieurs de bâtiments, des réseaux de transport en commun, etc. Ils permettent le filtrage des utilisateurs à l'entrée et, le cas échéant, à la sortie de ces zones réservées de manière à limiter l'accès auxdites zones réservées aux seuls utilisateurs autorisés. A cet effet, les obstacles de ces portillons automatiques sont habituellement positionnés dans une première position dite position d'obstruction, dans laquelle ils s'étendent en travers d'un passage d'accès à la zone réservée, et sont déplacés par les ensembles moteurs de ces portillons automatiques dans une deuxième position dite position d'ouverture à l'écart du passage lorsqu'un utilisateur autorisé se présente à l'entrée du passage.

Des fraudeurs et vandales peuvent tenter de forcer le passage en exerçant une forte pression, voir des coups de pieds (d'énergie par exemple supérieure à 300 joules dans le cas du "Karaté Kicking") sur les obstacles.

Outre le besoin pour un portillon automatique de devoir résister aux tentatives de passage illégitimes, il existe également un besoin d'être en mesure de libérer ce passage lorsque la sécurité le nécessite (mouvement de foule par exemple).

Les solutions existantes sont des mécanismes ou des électromécanismes qui libèrent le mouvement des obstacles lorsque la contrainte appliquée sur ceux-ci par le fraudeur dépasse un niveau prédéterminé. Elles apportent une solution passive et binaire peu satisfaisante consistant à résister ou à céder.

Les documents EP 3 334 888 A1, EP 2 690 247 A1 et KR 102 039 070 A1 décrivent des coffres pour portillons.

A cet effet, l'invention a pour objet, selon un premier aspect, un coffre latéral pour portillon de contrôle d'accès à une zone réservée du type précité, l'ensemble moteur comprenant en outre un capteur de position angulaire adapté pour mesurer la position angulaire de l'arbre, le bloc électronique de contrôle étant adapté pour, lorsque l'obstacle est maintenu en position d'obstruction conformément à une consigne courante d'obstruction du passage, collecter les mesures angulaires effectuées par le capteur, pour calculer des variations angulaires dans le temps en fonction desdites mesures collectées et, pour, en fonction desdites variations angulaires calculées, déclencher une action parmi :
- une augmentation, une réduction ou une limitation d'une consigne de couple appliquée pour maintenir l'obstacle en position d'obstruction ; et
- une consigne de libération dudit passage.

L'invention permet de détecter et de qualifier un acte violent exercé sur le portillon, et de réagir de manière appropriée.

Selon l'invention, le coffre latéral pour portillon de contrôle d'accès à une zone réservée suivant l'invention comporte en outre une ou plusieurs des caractéristiques suivantes :
- le bloc de contrôle est adapté, préférablement, pour déterminer les variations angulaires calculées dans le temps en comparant chaque mesure collectée avec une position de référence déterminée de l'arbre ; et le bloc de contrôle est adapté pour comparer lesdites variations angulaires calculées dans le temps avec au moins un profil-type, et pour déclencher ladite action en fonction de la comparaison avec ledit profil-type ;
- le bloc électronique de contrôle est adapté, préférablement, pour, lorsque l'obstacle est maintenu en position d'obstruction conformément à une consigne courante d'obstruction du passage, sélectionner ladite action en fonction d'une comparaison desdites variations angulaires calculées dans le temps avec au moins un profil-type ;
- le bloc électronique de contrôle est adapté pour, lorsque l'obstacle est maintenu en position d'obstruction conformément à une consigne courante d'obstruction du passage, déclencher une consigne de libération dudit passage dès lors que lesdites variations angulaires calculées dans le temps dépassent un seuil prédéterminé S1 pendant au minimum un délai seuil prédéterminé T0 ;
- le bloc électronique de contrôle est adapté pour, lorsque l'obstacle est maintenu en position d'obstruction conformément à une consigne courante d'obstruction du passage, déclencher une consigne de modification de couple dès lors que lesdites variations angulaires calculées dans le temps dépassent continûment un deuxième seuil prédéterminé S2 supérieur au seuil prédéterminé S1 pendant au maximum un deuxième délai seuil prédéterminé T inférieur au délai seuil prédéterminé T0.

L'invention a également pour objet, selon un deuxième aspect, un portillon de contrôle d'accès à une zone réservée comprenant au moins un coffre latéral suivant le premier aspect de l'invention.

Suivant un troisième aspect, l'invention a pour objet un procédé de contrôle dans un coffre latéral pour portillon de contrôle d'accès à une zone réservée, ledit coffre latéral comprenant un bâti définissant un passage d'accès à la zone réservée et présentant un plan de pose sur le sol, au moins un obstacle mobile, un ensemble moteur comprenant un moteur et un arbre de sortie accouplé audit obstacle ;
ledit procédé comprenant les étapes suivantes :
   - entraîner en rotation l'arbre de sortie autour de son axe par l'ensemble moteur pour respectivement maintenir l'obstacle en position d'obstruction du passage ou déplacer l'obstacle jusqu'à une position d'ouverture pour libérer le passage, conformément à une consigne courante parmi respectivement une consigne d'obstruction dudit passage ou de libération dudit passage ;
   - asservir le moteur par un bloc électronique de contrôle en fonction de la consigne courante ;
ledit procédé étant caractérisé en ce qu'il comporte les étapes suivantes mises en oeuvre par le bloc électronique de contrôle :
   - mesurer la position angulaire par un capteur de position angulaire ;
   - lorsque l'obstacle est maintenu en position d'obstruction conformément à une consigne courante d'obstruction du passage :
      - collecter les mesures angulaires effectuées par le capteur et calculer des variations angulaires dans le temps en fonction desdites mesures collectées ; et
      - en fonction desdites variations angulaires calculées, déclencher une action parmi :
         - une augmentation, une réduction ou une limitation d'une consigne de couple appliquée pour maintenir l'obstacle en position d'obstruction ; et
         - une consigne de libération dudit passage.

Le procédé de contrôle suivant l'invention comporte les étapes de la revendication 5.

Il comprend, préférentiellement, les étapes suivantes mises en oeuvre par le bloc électronique de contrôle:
- déterminer les variations angulaires calculées dans le temps en comparant chaque mesure collectée avec une position de référence déterminée de l'arbre ;
- comparer lesdites variations angulaires calculées dans le temps avec au moins un profil-type ; et
- déclencher ladite action en fonction de la comparaison avec ledit profil-type ;
- lorsque l'obstacle est maintenu en position d'obstruction conformément à une consigne courante d'obstruction du passage, ladite action est sélectionnée en fonction d'une comparaison desdites variations angulaires calculées dans le temps avec au moins un profil-type ;
- le procédé comprend, lorsque l'obstacle est maintenu en position d'obstruction conformément à une consigne courante d'obstruction du passage, une étape de déclenchement, par le bloc électronique de contrôle, d'une consigne de libération dudit passage dès lors que lesdites variations angulaires calculées dans le temps dépassent un seuil prédéterminé S1 pendant au minimum un délai seuil prédéterminé T0.

Les modes de réalisations suivants sont donnés à titre d'exemple dans la suite de la description en se référant aux dessins annexés, dans lesquels :
[Fig 1] la figure 1 représente une vue d'un portillon de contrôle d'accès à une zone réservée dans un mode de réalisation de l'invention ;
[Fig 2] la figure 2 est une vue d'un ensemble moteur du portillon de la figure 1 dans un mode de réalisation de l'invention ;
[Fig 3] la figure 3 est un schéma illustrant l'asservissement d'un moteur d'un ensemble moteur dans un mode de réalisation de l'invention
[Fig 4] la figure 4 est un organigramme d'étapes mises en oeuvre dans un mode de réalisation de l'invention ;
[Fig 5] la figure 5 est un chronogramme illustrant les variations angulaires et des consignes commandées dans un mode de réalisation de l'invention.

Le portillon automatique 14 représenté en figure 1 comprend un coffre latéral comportant une porte 20 et au moins un ensemble moteur 22.

La porte 20 comprend un bâti 24 définissant un passage 26 s'étendant suivant un axe de circulation longitudinal C-C'. La porte 20 comprend également au moins un obstacle 28 monté mobile par rapport au bâti 24 entre une position d'obstruction, dans laquelle l'obstacle 28 s'étend en travers du passage 26, et une position d'ouverture, dans laquelle l'obstacle 28 est à l'écart du passage 26. De préférence, chaque porte 20 comprend deux obstacles 28 ainsi que cela est représenté sur la figure 1.

Chaque obstacle 28 est constitué par un vantail 34, c'est-à-dire un panneau mobile par rapport au bâti 24. Ce vantail 34 est choisi parmi la liste suivante : vantail basculant, vantail à effacement latéral, vantail pivotant.

Dans le cas particulier considéré, chaque obstacle 28 est constitué par un vantail pivotant, c'est-à-dire par un vantail monté pivotant par rapport au bâti 24 autour d'un axe de rotation vertical D-D'. A cet effet, le vantail 34 est solidaire d'un arbre vertical 60 monté mobile autour de son axe relativement au bâti 24.

La porte 20 du portillon 14 comprend également, de manière connue, un dispositif (non représenté) de contrôle adapté pour envoyer à l'ensemble moteur 22 des commandes d'ouverture du passage ou de fermeture du passage. Un tel dispositif comprend typiquement un lecteur de titre adapté pour communiquer avec un titre d'accès d'un utilisateur 26 se présentant à l'entrée du passage, et un calculateur central programmé pour commander ou non la mise en action de l'ensemble moteur 22 en fonction notamment des données lues par le lecteur de titre dans une mémoire du titre d'accès.

Ainsi, par exemple, le portillon étant normalement fermé, la lecture d'un ticket valide donne lieu à une commande d'ouverture. Puis, un ensemble de capteurs envoyant des signaux au module de commande qui analyse le passage de l'usager, le module de commande déclenche la fermeture, dès détection, en fonction de ces signaux que l'usager a franchi le portillon.

Ou encore, par exemple dans un portillon normalement ouvert, c'est la détection d'un début de passage sans titre valide qui entraîne la fermeture par le module de commande, l'ouverture étant commandée par la disparition de la détection de la présence de l'usager à l'entrée du passage, ou la présentation d'un titre valide.

Par exemple, le portillon automatique 14 permet aux usagers munis d'un titre de transport porté par une carte sans contact, d'accéder aux réseaux de transports publics à travers le portillon automatique 14.

Le portillon 14 comprend un ensemble moteur 22 pour chaque obstacle 28. Cet ensemble moteur 22 est adapté pour déplacer l'obstacle 28 auquel il est associé entre ses positions d'obstruction et d'ouverture, en fonction de commandes correspondantes reçues en provenance du dispositif (non représenté) de contrôle des autorisations d'accès des utilisateurs et en outre en fonction de consignes déterminées par l'ensemble moteur 22 comme décrit ci-dessous dans un mode de réalisation de l'invention.

A cet effet, comme représenté en figures 1 et 2, l'ensemble moteur 22 comprend un arbre de sortie 62 et un moteur 64 pour entraîner l'arbre de sortie 62 en rotation autour de son axe, l'arbre de sortie 62 étant lié cinématiquement à l'obstacle 28 de sorte que la rotation de l'arbre de sortie 62 autour de son axe entraîne le déplacement de l'obstacle 28 entre ses positions d'obstruction et d'ouverture.

Le moteur 64 est par exemple de type « brushless ».

L'ensemble moteur 22 comprend un réducteur 66 assurant une réduction de la vitesse de rotation et une augmentation du couple entre le rotor du moteur 64 et l'arbre de sortie 62.

L'ensemble moteur 22 comprend également un bloc de pilotage 68 pour le pilotage du moteur 64, ledit réducteur 66 et ledit bloc de pilotage 68 formant avec le moteur 64 et l'arbre 62 un motoréducteur 67.

Selon l'invention, l'ensemble moteur 22 comprend en outre un capteur de position angulaire 15, par exemple à effet Hall, adapté pour déterminer la position angulaire de l'arbre de sortie 62 lors de sa rotation autour de l'axe DD' par rapport à une position de référence correspondant à l'obstacle 28 en position d'obstruction. Dans l'exemple considéré, l'ensemble moteur 22 est assemblé à la porte 20 de manière à minimiser les mécanismes intermédiaires entre l'ensemble moteur 22 et l'obstacle 28.

A cet effet, l'ensemble moteur 22 est accouplé directement à l'obstacle 28, c'est-à-dire qu'il entraîne l'arbre 60 dont est solidaire l'obstacle 28 sans conversion de mouvement entre le mouvement de l'arbre de sortie 62 et le mouvement dudit arbre 60. Ainsi, dans le mode de réalisation particulier considéré, l'arbre de sortie 62 de l'ensemble moteur 22 est coaxial à l'arbre 60 et solidaire de ce dernier.

L'ensemble moteur 22 comprend ainsi un dispositif mécanique animé par une motorisation électrique asservie (ensemble servomoteur et réducteur).

Le bloc de pilotage 68 comprend dans un mode de réalisation une mémoire et un processeur (non représentés). Le bloc de pilotage 68 est en outre adapté pour mettre en oeuvre les étapes qui lui incombent décrites ci-dessous. La mémoire comprend par exemple des instructions logicielles qui, lorsqu'elles sont exécutées sur le processeur, donnent lieu à l'exécution par le bloc de pilotage 68 de ces étapes.

Dans un mode de réalisation, la mémoire stocke des valeurs de paramètres modifiables comprennent typiquement des vitesses, des couples, des sens de rotation et/ou des constantes d'asservissement en une ou plusieurs positions du rotor du moteur 64.

Le bloc de pilotage 68 est adapté en outre pour collecter, tous les périodes de durée T (T est par exemple comprise dans la plage [50 ms ; 200 ms], la position angulaire courante de l'arbre 62 mesurée par le capteur de position angulaire 15.

Le bloc de pilotage 68 est adapté pour asservir le moteur 64, en fonction de commandes d'ouverture du passage ou de fermeture du passage reçues par le bloc de pilotage 68 en provenance du calculateur central du portillon, qui élabore ces commandes en fonction des données transmises d'une part par le lecteur de titre, et d'autre part par les capteurs qui détectent le passage de l'usager (et traduites par le bloc de pilotage 68 en consignes correspondantes de maintien de position d'obstruction, de passage en position d'ouverture, de valeurs de position angulaire de l'arbre 62, de valeurs de vitesse angulaire, de valeurs de couple sur l'arbre 62) et en outre en fonction de consignes déterminées par l'ensemble moteur 22 comme décrit ci-dessous dans un mode de réalisation de l'invention.

La figure 3 illustre le principe de la fonction d'asservissement du moteur brushless 64 mise en oeuvre par le bloc de pilotage 68 : elle comporte deux boucles d'asservissement, fonction desdites consignes « P » : une boucle 18 pour le contrôle du couple sur l'arbre 62 et une boucle 17 pour le contrôle de la vitesse de rotation et de la position angulaire de l'arbre 62. Les mesures du capteur 15 sont utilisées pour mettre en oeuvre ces boucles.

Selon l'invention, d'une manière générale, le bloc de pilotage 68 est adapté pour, quand l'obstacle est maintenu en position d'obstruction conformément à une consigne courante d'obstruction du passage, collecter les mesures angulaires effectuées par le capteur 15, pour calculer des variations angulaires dans le temps en fonction desdites mesures collectées et, pour, en fonction desdites variations angulaires calculées, déclencher une action parmi :
- une augmentation, une réduction ou une limitation du couple appliqué sur l'arbre 62 par le moteur 64 pour maintenir l'obstacle en position d'obstruction, ou
- une consigne d'ouverture dudit passage.

Considérons par exemple un mode de réalisation de l'invention décrit maintenant en référence à l'ensemble d'étapes 100 représenté en figure 4, tandis que l'obstacle 28 est maintenu en position d'obstruction par le bloc de pilotage 68 de l'ensemble moteur associé à cet obstacle 28, aucune autorisation de passage n'ayant été déduite de la lecture d'un titre de transport.

Dans une étape 101, le bloc de pilotage 68 collecte successivement les mesures de positions angulaires effectuées par le capteur de position angulaire 15 et donne des consignes au moteur pour maintenant une position d'obstruction en mode d'attente, dit encore mode standby (la consigne de position commandée, via l'asservissement du moteur 64, est la position de référence en fermeture de l'arbre 62 et la consigne de couple commandée, via l'asservissement du moteur 64, est par exemple de valeur minimale suffisante pour maintenir l'obstacle fermé).

Puis dans une étape 102, en fonction de ces mesures collectées, est déterminé l'écart angulaire, en fonction du temps, entre la position d'obstruction commandée et la position réelle. Si aucun de ces écarts, en valeur absolue par exemple, sur la fenêtre temporelle d'observation ne dépasse un seuil déterminé, l'étape 101 est réitérée. S'il existe au moins un dépassement sur la fenêtre temporelle d'observation, une étape 103 de comparaison du profil des écarts angulaires successifs déterminés avec un ensemble de N profil(s) type(s) correspondant chacun à un type d'événement d'agression sur portillon est alors mise en oeuvre.

N est supérieur ou égal à 1, par exemple égal à 2 ou 4.

Ainsi l'étape 103 a pour but de qualifier l'agression.

Par exemple des variations rapides et répétées avec des valeurs d'écart d'angles élevées traduiront une agression relevant du vandalisme, alors qu'un écart angulaire moindre, mais maintenu, traduira un forçage qui peut être lié à un mouvement de foule ou à une fraude.

En se référant au graphe en figure 5 représentant les évolutions des écarts angulaires ANG exprimées en 10^{ème} de degrés dans le temps exprimé en ms, le bloc de pilotage 68 détermine, du fait que l'écart angulaire reste supérieur à une valeur seuil S1 pendant une période T1 supérieure à une durée seuil T0 (profil type 1) (par exemple égale à s secondes, avec s supérieure à 1), qu'une agression de type forçage a lieu.

Ultérieurement, le bloc de pilotage 68 détecte qu'une agression de type vandalisme (profil n°4) a lieu en détectant des écarts angulaires importants, supérieurs à une valeur seuil S2, elle-même supérieur à S1, sur des durées d'impact courtes (inférieures à une durée seuil de T ms, avec T inférieure à 900 ms par exemple, ou 700 ms, ou 500 ms), ce qui correspond à des attaques de type coup de pieds violents, rapides et éventuellement répétés.

Dans le cas N = 4, les deux autres profils (profils n°2 et 3) prennent en compte par exemple des valeurs seuils d'écart et des périodes seuils intermédiaires.

Au cas où la comparaison n'a pu permettre une classification dans l'ensemble de profil type, alors l'étape 101 est réitérée ; dans le cas contraire, une fois le type d'agression déterminé en fonction de l'étape 103 de comparaison, l'étape 104 de déclenchement d'action(s) par le bloc de pilotage 68 en fonction du type d'agression déterminé est mise en oeuvre : une ou des consignes courantes sont alors modifiées par le bloc de pilotage 68, via l'asservissement correspondant du moteur 64, en fonction du type d'agression détecté (ces consignes pouvant être modifiées au cours du temps) ; ces modifications de consignes comprenant :
▪ augmentation de couple pour opposer une résistance (en cas d'agression de type anti-fraude) ; et/ou
▪ réduction ou limitation du couple pour préserver le portillon (si une autoprotection du portillon est souhaitée) ; et/ou
▪ commande de position d'ouverture automatique (protection des personnes).

Suivant les profils types présents dans l'ensemble de profils types, le servomoteur 64 suit un profil de couple privilégiant la protection contre les risques de dommages (couple minimal) ou au contraire privilégiant la résistance à la tentative d'ouverture (couple maximal). Entre ces réglages extrêmes, il peut prévu des profils types intermédiaires (par exemple 2) proposant des compromis différents entre autoprotection et résistance.

Un mode d'action est ainsi associé à chaque profil-type d'agression.

Dans une étape 105, consécutive à l'étape 104 ou concomitante, le bloc de pilotage 68 génère des informations et/ou réactions destinées à l'extérieur, telles que des alarmes indiquant le type d'agression, via ses sorties I/O, par exemple :
▪ alarme sonore locale (dissuasion) ; et/ou
▪ signaux lumineux (localisation du portillon parmi d'autres dans une rangée) ; et/ou
▪ transmission d'une alerte au central de la station ou à un agent ; et/ou
▪ transmission d'un repère temporel à un dispositif de vidéo-surveillance...

La sortie des modes d'action correspondant aux types d'agression respectifs, par exemple de type forçage ou vandalisme, est effectuée automatiquement dès lors que l'écart angulaire retrouve des valeurs « habituelles » (inférieures à S1 par exemple) pendant une durée prédéterminée.

Dans un mode de réalisation, N est égal à 1 et le seul profil d'agression type est par exemple celui correspondant au vandalisme, l'agression de type forçage étant considérée comme traitée sans dispositions particulières par la loi de couple de l'asservissement qui tend à amener les obstacles dans la position de consigne.

Des variantes plus sophistiquées peuvent être développées en multipliant les modes, l'évolution du couple (et des commandes de positions) dans ces modes, ainsi que les alertes et alarmes. Par exemple, dans le cas de chocs violents répétés à intervalles réguliers, et dans une version sophistiquée du système, l'ouverture de l'obstacle 28 est commandée par le bloc de pilotage 68 au moment où l'agresseur va frapper une nouvelle fois (en s'aidant éventuellement des capteurs de passage), en vue de le déstabiliser.

Ci-dessous est détaillé la logique à deux profils types d'agression correspondant donc à deux modes d'agression, mis en oeuvre par le bloc de pilotage 68. Cette logique est décrite en référence aux chronogrammes d'écart d'angle ANG en fonction du temps et d la commande de couple CC en fonction du temps, à la figure 5.

### Mode "attente" (correspondant au mode décrit ci-dessus pour l'état 101)

A0 : Etat initial : l'ensemble moteur 22 est dans un état d'"attente" (dit aussi "standby") : les portes sont fermées (Commande Position = 0 (i.e. écart d'angle tel que commandé par rapport à la position de référence est égal à 0, c'est-à-dire que la position d'obstruction est commandée) ; Commande Couple = CC1, faible i.e. minimal pour tenir l'obstacle 28 fermé) ; l'angle α de position réelle de l'obstacle est mesuré en permanence dans une boucle logicielle ;
si α dépasse le seuil prédéterminé S2 => aller à l'étape V1 du mode "présomption de Vandalisme"
si α ne dépasse pas le seuil S2, mais dépasse le seuil prédéterminé S1, inférieur à S2 => aller à l'étape F1 du mode "présomption de Forçage"
si une commande est reçue (par exemple d'ouverture) => sortir du mode "attente" et exécuter la commande
sinon boucler sur cette étape A0.

### Mode "présomption de Vandalisme" (à la détection d'un dépassement de α du seuil S2)

V1. Commande Position = 0 (position d'obstruction) ; Commande Couple = CCmax => aller à l'étape V2.
V2. Pendant durée = dv1 (300ms typiquement) :
   si α reste au-dessus de S3 (=S2 ou inférieur à S2, S1 éventuellement) jusqu'à la fin de la durée dv1, (i.e. ce n'est pas un coup, c'est une pression très forte) alors Commande position : position d'ouverture ; Commande Couple = 0 ou faible : i.e. on sort de ce mode (retour au mode "actif" avec commande d'ouverture)
   si α repasse sous S3 (i.e. c'était en fait un premier coup, intentionnel ou non) : aller à l'étape V3.
V3. Pendant durée = dv2 (1500 ms typiquement) :
   si α reste au-dessous de S2 jusqu'à la fin de la durée dv2 (i.e. c'était un coup isolé) : Commande Position = 0 (position d'obstruction) ; Commande Couple = CC1, ie couple faible, on sort de ce processus (retour au mode "attente")
   si α dépasse (à nouveau) le seuil S2 : aller à l'étape V4 ;
V4. Pendant durée = dv1 (300ms typiquement) :
   si α reste au-dessus de S3 jusqu'à la fin de la durée dv1 (i.e. ce n'est pas un coup, c'est une pression très forte) : Commande Position = position d'ouverture ; Commande Couple = 0 ou faible, on sort de ce processus (retour au mode "actif" avec commande d'ouverture)
   si α repasse sous S3 (i.e. c'est un 2^{ème} coup, intentionnel ou non) => déclencher la réaction A (par exemple alarme sonore forte uniquement) et aller à l'étape V5 ;
V5. Pendant durée = dv2 (1500 ms typiquement) :
   si α reste au-dessous de S2 jusqu'à la fin de la durée dv2 (i.e. c'était deux coup sans suite) => Commande Position = 0 (position d'obstruction) ; Commande Couple = CC1, faible, on sort de ce processus (retour au mode "attente")
   si α dépasse (à nouveau) le seuil S2 => aller à l'étape V6 ;
V6. Pendant durée = dv1 (300ms typiquement) :
   si α reste au-dessus de S3 jusqu'à la fin de la durée dv1 (i.e. ce n'est pas un coup, c'est une pression très forte) : => Commande Position = position d'ouverture ; Commande Couple = 0 ou CC1, faible, on sort de ce processus (retour au mode "actif" avec commande d'ouverture) ;
   si α repasse sous S3 (i.e. c'est un 3^{ème} coup, probablement intentionnel) => déclencher la réaction B (par exemple alarme sonore forte + remontée alerte au central + datation et commande d'enregistrement vidéo-surveillance) et aller à l'étape V7 ;
V7. Pendant durée = dv3 (1 minute typiquement) :
   Commande Position = position d'ouverture ; Commande Couple = 0 ou CC1 faible (= sous-mode de préservation passive),
   puis à l'issue de la durée dv3 => Commande Position = 0 (position d'obstruction) ; Commande Couple = CC1 faible, on sort de ce processus (retour au mode "attente").

### Mode "présomption de Forçage" (à la détection d'un dépassement de α du seuil S1)

F1. Commande Position = 0 (position d'obstruction) ; Commande Couple = CC1 => aller à l'étape F2
F2. Pendant durée = df1 (500ms typiquement) :
   si α dépasse le seuil S2 => aller à l'étape V1 du mode "présomption de Vandalisme" ;
   si α passe sous S1 (c'était un coup ou une pression courte sans suite) => Commande Position = 0 ; Commande Couple = CC1, on sort de ce processus (retour au mode "attente") ;
   si α reste entre S1 et S2 jusqu'à la fin de la durée df1 (c'est une pression maintenue) => Commande Position = 0 ; Commande Couple = CC2, et aller à l'étape F3 ;
F3. Pendant durée = df2 (500ms typique) idem étape précédente avec augmentation du couple :
   si α dépasse le seuil S2 => aller à l'étape V1 du mode "présomption de Vandalisme" ;
   si α passe sous S1 (c'était un coup ou une pression courte sans suite) => Commande Position = 0 ; Commande Couple = CC2, on sort de ce processus (retour au mode "attente") ;
   si α reste entre S1 et S2 jusqu'à la fin de la durée df2, c'est une pression maintenue => Commande Position = 0 ; Commande Couple = CCmax, et aller à l'étape F4 ;
F4. Pendant durée = df3 (1000ms typiquement) idem étape précédente avec vibrations de couple :
   pendant cette étape, le couple commandé varie entre CCmax et une valeur inférieure, à une fréquence basse (typiquement 10 Hz) et, en parallèle :
   si α dépasse le seuil S2 => aller à l'étape V1 du mode "présomption de Vandalisme" ;
   si α passe sous S1, c'était un coup ou une pression courte sans suite, => Commande Position = 0 ; Commande Couple = CC2, on sort de ce processus (retour au mode "attente") ;
   si α reste entre S1 et S2 jusqu'à la fin de la durée df3 (c'est une pression maintenue (pendant 2s dans le cas des exemples numériques des durées dfx ci-dessus) qui peut être significative de la nécessité d'une évacuation d'urgence ) => Commande Position = position d'ouverture ; Commande Couple = faible, et aller à l'étape F5 ;
F5. Pendant durée = df4 (500ms typiquement) :
   pendant cette étape, on maintient l'ouverture en présumant qu'il peut s'agir d'une évacuation d'urgence, donc avec alarme => déclencher la réaction C (par exemple alarme sonore faible + remontée alerte au central + datation et commande d'enregistrement vidéo-surveillance) et aller à l'étape suivante
   puis à l'issue de la durée df4 => Commande Position = 0 ; Commande Couple = faible, on sort de ce processus (retour au mode "attente" ou au mode "actif" avec commande de position d'obstruction)

Les réactions (il s'agit ici des réactions commandées vers l'extérieur de l'asservissement ; les réactions "internes" telles que commandes successives de positions et de couple faisant partie des modes et étapes décrites plus haut) citées ci-dessus correspondent à, dans le mode de réalisation considéré :
réaction A : alarme sonore forte (peut aussi être lumineuse pour signaler le portillon agressé)
réaction B : alarme sonore forte (et lumineuse éventuellement) + remontée alerte au central + datation et commande d'enregistrement vidéo-surveillance
réaction C : alarme sonore faible (et lumineuse éventuellement) + remontée alerte au central + datation et commande d'enregistrement vidéo-surveillance).

L'invention propose ainsi un portillon automatique qui permet de résister aux tentatives de passage illégitimes, et/ou de libérer le passage lorsque la sécurité le nécessite (mouvement de foule par exemple), et/ou de revenir à un état normal de fonctionnement, sans dommages, lorsque l'acte de forçage ou le vandalisme a cessé.

L'invention permet de détecter et de qualifier un acte violent, et de réagir selon un compromis pertinent entre :
l'interdiction de passage des usagers non autorisés,
la libération du passage lorsque la sécurité le nécessite,
la préservation du matériel contre les dommages,
l'alerte graduée et pertinente.

L'invention propose ainsi une solution modulaire et évolutive, qui, optimise la réponse en exploitant la chronologie de l'agression et en qualifiant l'agression, permettant de différencier le vandalisme (visant à endommager) du forçage (visant à obtenir le passage frauduleux) et de mettre en oeuvre des consignes en réaction propres à chaque cas.

L'invention a été décrite ci-dessus relativement à un portillon automatique doté d'un obstacle de type swing. Elle est bien sûr applicable à d'autres types de vantaux, par exemple des panneaux rétractables, ou des secteurs ouvrant en éventail dits "flaps", tout en restant dans le cadre des revendications.

## Revendications

1. Coffre latéral (20, 22) pour portillon (14) de contrôle d'accès à une zone réservée, ledit coffre latéral comprenant :
- un bâti (24) définissant un passage d'accès (26) à la zone réservée et présentant un plan de pose sur le sol,
- au moins un obstacle mobile (28) entre une position d'obstruction et une position d'ouverture pour sélectivement obstruer ou libérer le passage,
- un ensemble moteur (22) pour l'entraînement dudit obstacle, comprenant un moteur (64) ;
- un arbre de sortie (62) accouplé audit obstacle et adapté pour être entraîné en rotation autour de son axe par ledit ensemble moteur pour respectivement maintenir l'obstacle (28) en position d'obstruction ou déplacer l'obstacle pour libérer le passage, conformément à une consigne courante parmi respectivement une consigne d'obstruction dudit passage ou de libération dudit passage ;
- un bloc électronique de contrôle (68) adapté pour asservir le moteur en fonction de la consigne courante ; l'ensemble moteur (22) comprenant en outre un capteur de position angulaire (15) adapté pour mesurer la position angulaire de l'arbre, le bloc électronique de contrôle (68) étant adapté pour, lorsque l'obstacle est maintenu en position d'obstruction conformément à une consigne courante d'obstruction du passage, collecter les mesures angulaires effectuées par le capteur, pour calculer des variations angulaires dans le temps en fonction desdites mesures collectées et, pour, en fonction desdites variations angulaires calculées comparées à une pluralité de profils-types, déclencher une action parmi :
- une augmentation, une réduction ou une limitation d'une consigne de couple appliquée pour maintenir l'obstacle en position d'obstruction ; et
- une consigne de libération dudit passage ; ledit coffre latéral étant **caractérisé en ce que** le bloc électronique de contrôle (68) est adapté pour, lorsque l'obstacle est maintenu en position d'obstruction conformément à une consigne courante d'obstruction du passage :
- déclencher une consigne de libération dudit passage dès lors que lesdites variations angulaires calculées dans le temps dépassent un seuil prédéterminé S1 pendant au minimum un délai seuil prédéterminé T0 et
- déclencher une consigne de modification de couple dès lors que lesdites variations angulaires calculées dans le temps dépassent continûment un deuxième seuil prédéterminé S2 supérieur au seuil prédéterminé S1 pendant au maximum un deuxième délai seuil prédéterminé T inférieur au délai seuil prédéterminé T0.

2. Coffre latéral (20,22) pour portillon (14) de contrôle d'accès à une zone réservée selon la revendication 1, dans lequel le bloc de contrôle (68) est adapté pour déterminer les variations angulaires calculées dans le temps en comparant chaque mesure collectée avec une position de référence déterminée de l'arbre ; et le bloc de contrôle (68) est adapté pour comparer lesdites variations angulaires calculées dans le temps avec au moins un profil-type, et pour déclencher ladite action en fonction de la comparaison avec ledit profil-type.

3. Coffre latéral (20,22) pour portillon (14) de contrôle d'accès à une zone réservée selon l'une des revendications précédentes, dans lequel le bloc électronique de contrôle (68) est adapté pour, lorsque l'obstacle (28) est maintenu en position d'obstruction conformément à une consigne courante d'obstruction du passage, sélectionner ladite action en fonction d'une comparaison desdites variations angulaires calculées dans le temps avec la pluralité de profils-types.

4. Portillon automatique (14) de contrôle d'accès à une zone réservée comprenant un coffre latéral selon les revendications précédentes.

5. Procédé de contrôle dans un coffre latéral (20, 22) pour portillon (14) de contrôle d'accès à une zone réservée, ledit coffre latéral comprenant un bâti (24) définissant un passage d'accès (26) à la zone réservée et présentant un plan de pose sur le sol, au moins un obstacle mobile (28), un ensemble moteur (22) comprenant un moteur (64) et un arbre de sortie (62) accouplé audit obstacle ;
ledit procédé comprenant les étapes suivantes :
- entraîner en rotation l'arbre de sortie autour de son axe par l'ensemble moteur pour respectivement maintenir l'obstacle (28) en position d'obstruction du passage ou déplacer l'obstacle jusqu'à une position d'ouverture pour libérer le passage, conformément à une consigne courante parmi respectivement une consigne d'obstruction dudit passage ou de libération dudit passage ;
- asservir le moteur par un bloc électronique de contrôle (68) en fonction de la consigne courante ;
ledit procédé étant **caractérisé en ce qu'**il comporte les étapes suivantes mises en oeuvre par le bloc électronique de contrôle (68) :
- mesurer la position angulaire par un capteur de position angulaire (15) ;
- lorsque l'obstacle est maintenu en position d'obstruction conformément à une consigne courante d'obstruction du passage :
- collecter les mesures angulaires effectuées par le capteur et calculer des variations angulaires dans le temps en fonction desdites mesures collectées ; et
- en fonction desdites variations angulaires calculées, déclencher une action parmi :
- une augmentation, une réduction ou une limitation d'une consigne de couple appliquée pour maintenir l'obstacle en position d'obstruction ; et
- une consigne de libération dudit passage ;
ledit procédé comprenant, lorsque l'obstacle est maintenu en position d'obstruction conformément à une consigne courante d'obstruction du passage :
- une étape de déclenchement, par le bloc électronique de contrôle (68), d'une consigne de libération dudit passage dès lors que lesdites variations angulaires calculées dans le temps dépassent un seuil prédéterminé S1 pendant au minimum un délai seuil prédéterminé T0 ; et
- une étape de déclenchement, par le bloc électronique de contrôle (68), d'une consigne de modification de couple dès lors que lesdites variations angulaires calculées dans le temps dépassent continûment un deuxième seuil prédéterminé S2 supérieur au seuil prédéterminé S1 pendant au maximum un deuxième délai seuil prédéterminé T inférieur au délai seuil prédéterminé T0.

6. Procédé de contrôle selon la revendication 5, comprenant les étapes suivantes mises en oeuvre par le bloc électronique de contrôle (68) :
- déterminer les variations angulaires calculées dans le temps en comparant chaque mesure collectée avec une position de référence déterminée de l'arbre ;
- comparer lesdites variations angulaires calculées dans le temps avec au moins un profil-type ; et
- déclencher ladite action en fonction de la comparaison avec ledit profil-type.

7. Procédé de contrôle selon la revendication 5 ou 6, selon lequel lorsque l'obstacle (28) est maintenu en position d'obstruction conformément à une consigne courante d'obstruction du passage, ladite action est sélectionnée en fonction d'une comparaison desdites variations angulaires calculées dans le temps avec la pluralité de profils-types.

8. Procédé de contrôle selon l'une des revendications 5 à 7, comprenant, lorsque l'obstacle est maintenu en position d'obstruction conformément à une consigne courante d'obstruction du passage, une étape de déclenchement, par le bloc électronique de contrôle (68), d'une consigne de libération dudit passage dès lors que lesdites variations angulaires calculées dans le temps dépassent le seuil prédéterminé S1 pendant au minimum le délai seuil prédéterminé T0.

## Patentansprüche

1. Seitenkasten (20, 22) für Zugangskontrolltor (14) zu einem reservierten Bereich, der Seitenkasten umfassend:
- ein Gestell (24), das einen Zugangsdurchgang (26) zu dem reservierten Bereich definiert und eine Stellebene aufweist, die auf dem Boden aufliegt,
- mindestens ein bewegliches Hindernis (28) zwischen einer blockierenden Position und einer Öffnungsposition, um den Durchgang wahlweise zu versperren oder freizugeben,
- eine Motorbaugruppe (22) zum Antrieb des Hindernisses, die einen Motor (64) umfasst;
- eine Ausgangswelle (62), die mit dem Hindernis gekoppelt ist und so beschaffen ist, dass sie von der Motorbaugruppe um ihre Achse gedreht wird, um das Hindernis (28) jeweils in einer blockierenden Position zu halten oder das Hindernis zu bewegen, um den Durchgang freizugeben, gemäß einer aktuellen Anweisung aus jeweils einer Anweisung zum Blockieren des Durchgangs oder zum Freigeben des Durchgangs;
- einen elektronischen Steuerblock (68), der so beschaffen ist, dass er den Motor in Abhängigkeit von der aktuellen Anweisung regelt;
die Motorbaugruppe (22) ferner einen Winkelpositionssensor (15) umfasst, der dazu ausgelegt ist, die Winkelposition der Welle zu messen, wobei der elektronische Steuerblock (68) dazu ausgelegt ist, wenn das Hindernis gemäß einer aktuellen Anweisung zum Blockieren des Durchgangs in blockierender Position gehalten wird, die von dem Sensor durchgeführten Winkelmessungen zu sammeln, um Winkeländerungen über die Zeit in Abhängigkeit von den gesammelten Messungen zu berechnen und um in Abhängigkeit von den berechneten Winkeländerungen, die mit einer Vielzahl von Standardprofilen verglichen werden, eine der folgenden Aktionen auszulösen:
- eine Erhöhung, Verringerung oder Begrenzung eines Drehmoment-Sollwerts, der angewendet wird, um das Hindernis in einer blockierenden Position zu halten; und
- eine Anweisung zur Freigabe des besagten Durchgangs;
wobei der Seitenkasten **dadurch gekennzeichnet ist, dass** der elektronische Steuerblock (68) dazu geeignet ist, wenn das Hindernis gemäß einer aktuellen Anweisung zum Blockieren des Durchgangs in einer blockierenden Position gehalten wird:
- eine Anweisung zur Freigabe des Durchgangs auslösen, sobald die berechneten Winkeländerungen über die Zeit einen vorbestimmten Schwellenwert S1 für mindestens eine vorbestimmte Schwellenverzögerung T0 überschreiten, und
- eine Anweisung zur Änderung des Drehmoments auslösen, sobald die berechneten Winkeländerungen über die Zeit kontinuierlich einen zweiten vorgegebenen Schwellenwert S2 überschreiten, der größer als der vorbestimmte Schwellenwert S1 ist, während höchstens einer zweiten vorbestimmten Schwellenwertverzögerung T, die kleiner als die vorbestimmte Schwellenwertverzögerung T0 ist.

2. Seitenkasten (20, 22) für Zugangskontrolltor (14) zu einem reservierten Bereich nach Anspruch 1, wobei der Steuerblock (68) dazu geeignet ist, die berechneten zeitlichen Winkeländerungen durch Vergleich jeder gesammelten Messung mit einer bestimmten Referenzposition der Welle zu bestimmen; und der Steuerblock (68) ist dazu ausgelegt, die berechneten Winkeländerungen über die Zeit mit mindestens einem Standardprofil zu vergleichen und die Aktion in Abhängigkeit von dem Vergleich mit dem Standardprofil auszulösen.

3. Seitenkasten (20, 22) für Zugangskontrolltor (14) zu einem reservierten Bereich nach einem der vorhergehenden Ansprüche, bei dem der elektronische Steuerblock (68) dazu geeignet ist, wenn das Hindernis (28) gemäß einer aktuellen Anweisung zum Blockieren des Durchgangs in einer blockierenden Position gehalten wird, die Aktion in Abhängigkeit von einem Vergleich der berechneten Winkeländerungen über die Zeit mit der Mehrzahl von Standardprofilen auszuwählen.

4. Automatisches Zugangskontrolltor (14) zu einem reservierten Bereich mit einem Seitenkasten nach den vorhergehenden Ansprüchen.

5. Steuerungsverfahren in einem Seitenkasten (20, 22) für Zugangskontrolltor (14) zu einem reservierten Bereich, wobei der Seitenkasten ein Gestell (24) umfasst, das einen Zugangsdurchgang (26) zum reservierten Bereich definiert und eine Stellebene aufweist, die auf dem Boden aufliegt, mindestens ein bewegliches Hindernis (28), eine Motorbaugruppe (22) mit einem Motor (64) und einer Ausgangswelle (62), die mit dem Hindernis gekoppelt ist;
das Verfahren umfassend die folgenden Schritte:
- Drehen der Ausgangswelle um ihre Achse durch die Motorbaugruppe, um das Hindernis (28) jeweils in einer Position zu halten, in der es den Durchgang blockiert, oder das Hindernis in eine offene Position zu bewegen, um den Durchgang freizugeben, gemäß einer aktuellen Anweisung aus jeweils einer Anweisung zum Blockieren des Durchgangs oder zum Freigeben des Durchgangs;
- den Motor durch einen elektronischen Steuerblock (68) in Abhängigkeit von der aktuellen Anweisung zu regeln;
wobei das Verfahren **dadurch gekennzeichnet ist, dass** es die folgenden Schritte umfasst, die von dem elektronischen Steuerblock (68) ausgeführt werden:
- Messen der Winkelposition durch einen Winkelpositionssensor (15);
- wenn das Hindernis gemäß einer aktuellen Anweisung zum Blockieren des Durchgangs in einer blockierten Position gehalten wird:
- Sammeln der vom Sensor durchgeführten Winkelmessungen und Berechnen der Winkeländerungen über die Zeit auf der Grundlage der gesammelten Messungen; und
- in Abhängigkeit von den genannten berechneten Winkelvariationen eine der folgenden Aktionen auslösen:
- eine Erhöhung, Verringerung oder Begrenzung eines Drehmoment-Sollwerts, der angewendet wird, um das Hindernis in einer blockierenden Position zu halten; und
- eine Anweisung zur Freigabe des besagten Durchgangs;
wobei das Verfahren, wenn das Hindernis gemäß einer aktuellen Anweisung zum Blockieren des Durchgangs in einer blockierenden Position gehalten wird, Folgendes umfasst:
- einen Schritt, in dem der elektronische Steuerblock (68) eine Anweisung zur Freigabe des Durchgangs auslöst, sobald die berechneten Winkeländerungen über die Zeit einen vorbestimmten Schwellenwert S1 für mindestens eine vorbestimmte Schwellenwertverzögerung T0 überschreiten; und
- einen Schritt, bei dem der elektronische Steuerblock (68) eine Anweisung für die Änderung des Drehmoments auslöst, sobald die berechneten Winkeländerungen über die Zeit kontinuierlich einen zweiten vorbestimmten Schwellenwert S2 überschreiten, der größer als der vorbestimmte Schwellenwert S1 ist, und zwar während höchstens einer zweiten vorbestimmten Schwellenwertverzögerung T, die kleiner als die vorbestimmte Schwellenwertverzögerung T0 ist.

6. Steuerungsverfahren nach Anspruch 5, umfassend die folgenden Schritte, die von dem elektronischen Steuerblock (68) implementiert werden:
- Bestimmen der berechneten Winkeländerungen über die Zeit durch Vergleichen jeder gesammelten Messung mit einer bestimmten Referenzposition der Welle;
- die genannten berechneten Winkeländerungen über die Zeit mit mindestens einem Standardprofil zu vergleichen; und
- die Aktion auf der Grundlage des Vergleichs mit dem Musterprofil auslösen.

7. Steuerungsverfahren nach Anspruch 5 oder 6, wobei, wenn das Hindernis (28) gemäß einer aktuellen Anweisung zum Blockieren des Durchgangs in einer blockierenden Position gehalten wird, die Aktion in Abhängigkeit von einem Vergleich der berechneten Winkeländerungen über die Zeit mit der Vielzahl von Musterprofilen ausgewählt wird.

8. Steuerungsverfahren nach einem der Ansprüche 5 bis 7, umfassend, wenn das Hindernis gemäß einer aktuellen Anweisung zum Blockieren des Durchgangs in der blockierten Position gehalten wird, einen Schritt zum Auslösen durch den elektronischen Steuerblock (68), eine Anweisung zur Freigabe des Durchgangs, sobald die berechneten Winkeländerungen über die Zeit den vorbestimmten Schwellenwert S1 für mindestens die vorbestimmte Schwellenverzögerung T0 überschreiten.

## Claims

1. A side casing (20, 22) for a gate (14) for controlling access to a restricted area, said side casing comprising:
- a frame (24) defining an access passage (26) to the restricted area and having a floor plan,
- at least one obstacle (28), movable between an obstructing position and an opening position, to selectively obstruct or allow access,
- a motor assembly (22) for driving said obstacle, comprising a motor (64);
- an output shaft (62) coupled to said obstacle and designed to be driven in rotation around its axis by said motor assembly to hold the obstacle (28) in an obstructing position or to move the obstacle so as to allow access according to a respective current instruction to obstruct or allow said access;
- an electronic control unit (68) designed to make the motor obey on the basis of the current instruction;
the motor assembly (22) further comprising an angular position sensor (15) designed to measure the angular position of the shaft, the electronic control unit (68) being designed to calculate temporal variations in angle, when the obstacle is held in an obstructing position according to a current instruction to obstruct access so as to collect the angular measurements made by the sensor, on a basis of said collected measurements and to trigger an action, on the basis of said calculated angular variations compared to a plurality of standard profiles, of:
- an increase, a reduction or a limitation of a torque instruction applied to hold the obstacle in an obstructed position; and
- an instruction to allow said access;
said side casing being **characterized in that** the electronic control unit (68) is designed, when the obstacle is held in the obstructing position according to a current instruction to obstruct access, so as to:
- trigger an instruction to allow said access as soon as said temporal variations in angle calculated exceed a predetermined threshold S1 for at least a predetermined threshold time T0 and
- trigger a torque modification instruction as soon as said temporal variations in angle calculated continuously exceed a second predetermined threshold S2 greater than the predetermined threshold S1 for at most a second predetermined threshold time T less than the predetermined threshold time T0.

2. The side casing (20, 22) for a gate (14) for controlling access to a restricted area according to claim 1, wherein the control unit (68) is designed to determine the temporal variations in angle by comparing each collected measurement with a determined reference position of the shaft; and the control unit (68) is designed to compare said temporal variations in angle with at least one standard profile, and to initiate said action on the basis of the comparison with said standard profile.

3. The side casing (20, 22) for a gate (14) for controlling access to a restricted area according to one of the preceding claims, wherein the electronic control unit (68) is designed, when the obstacle (28) is held in an obstructing position according to a current instruction to obstruct access, so as to select said action on the basis of a comparison of said temporal variations in angle with the plurality of standard profiles.

4. An automatic gate (14) for controlling access to a restricted area comprising a side casing according to the preceding claims.

5. A method for controlling in a side casing (20, 22) for a gate (14) for controlling access to a restricted area, said side casing comprising a frame (24) defining an access passage (26) to the restricted area and having a floor plane, at least one movable obstacle (28), a motor assembly (22) comprising a motor (64) and an output shaft (62) coupled to said obstacle;
said method comprising the following steps:
- driving the output shaft in rotation about its axis by the motor assembly, according to a current instruction, in order to keep the obstacle (28) in a respective obstructing position of the access passage or to move the obstacle to an opening position to allow access, either to obstruct or to allow said access passage, respectively;
- controlling the motor by means of an electronic control unit (68), based on the current instruction;
said method being **characterized in that** it comprises the following steps implemented by the electronic control unit (68):
- an angular position sensor (15) measuring the angular position;
- when the obstacle is held in an obstructing position according to a current instruction to obstruct access:
- collecting angular measurements made by the sensor and calculating temporal variations in angle based on said collected measurements; and
- on the basis of said calculated variations in angle, to trigger an action of:
- an increase, reduction or limitation of an instruction for the applied torque to hold the obstacle in an obstructing position; and
- an instruction to allow access;
said method comprising, when the obstacle is held in the obstructing position according to a current instruction to obstruct access:
- a step of the electronic control unit (68) triggering a command to allow access as soon as said temporal variations in angle exceed a predetermined threshold S1 for at least a predetermined threshold time T0; and
- a step of the electronic control unit (68) triggering a command to torque modification instruction as soon as said temporal variations in angle continuously exceed a predetermined second threshold S2 greater than the predetermined threshold S1 for at most a second predetermined threshold time T less than the predetermined threshold time T0.

6. The control method according to claim 5, comprising the following steps implemented by the electronic control unit (68):
- determining the calculated temporal variations in angle by comparing each collected measurement with a determined reference position of the shaft;
- comparing said calculated temporal variations in angle with at least one standard profile; and
- triggering said action on the basis of the comparison with said standard profile.

7. The control method according to claim 5 or 6, wherein when the obstacle (28) is held in an obstructing position according to a current instruction to obstruct access, said action is selected on the basis of a comparison of said temporal variations in angle with the plurality of standard profiles.

8. The control method according to one of claims 5 to 7, comprising, when the obstacle is held in an obstructing position according to a current instruction to obstruct the passage, a step of the electronic control unit (68) triggering an instruction to release said access as soon as the said temporal variations in angle exceed the predetermined threshold S1 for at least the predetermined threshold time T0.
